# EUROPÄISCHE PATENTSCHRIFT

(11) **EP 0 567 606 B1**
(45) Veröffentlichungstag und Bekanntmachung des Hinweises auf die Patenterteilung: **14.06.1995**
(21) Anmeldenummer: 92920609.2
(22) Anmeldetag: 02.10.1992
(51) Int. Cl.: B30B 11/02

(54) **VERFAHREN ZUR STEUERUNG UND/ODER REGELUNG DES PRESSVORGANGES EINER STEINPRESSE**
PROCESS FOR CONTROLLING AND/OR REGULATING THE MOULDING PROCESS CARRIED OUT BY A BLOCK MACHINE
PROCEDE DE COMMANDE ET/OU DE REGLAGE DU PROCESSUS DE MOULAGE D'UNE MACHINE A BLOCS

(30) Priorität: 15.11.1991 CH 3336/91
(43) Veröffentlichungstag der Anmeldung: 03.11.1993
(73) Patentinhaber: LAEIS BUCHER GmbH, D-54290 Trier (DE)
(72) Erfinder: HAUSER, Hans, Ulrich, CH-8166 Niederweningen (CH); ZENNER, Hans, Joachim, D-5500 Trier (DE); MICK, Martin, D-5501 Föhren (DE)
(74) Vertreter: Seeger, Jan
(86) Internationale Anmeldenummer: CH9200200
(87) Internationale Veröffentlichungsnummer: WO9309939

(56) Entgegenhaltungen:
- DE-A- 2 915 966
- DE-A- 2 951 716
- DE-A- 3 715 077
- DE-A- 4 009 608
- FR-A- 2 591 934

## Beschreibung

Die Erfindung betrifft ein Verfahren und eine Vorrichtung zur Steuerung und/oder Regelung des Pressvorganges einer Steinpresse zur Herstellung von Formlingen aus rieselfähigen Massen, insbesondere feuerfeste, keramische Massen, mit einer Mess- und Vergleichseinrichtung zur Ermittlung von Sollwert- Abweichungen der Pressparameter, die zur Steuerung des Pressvorganges verwendet werden, wobei der Pressdruck und der Pressweg vom Anfang des Pressvorganges an gemessen und mit einem oder mehreren vorgegebenen Druck/Weg- Sollwerten bzw. einer Presskurve verglichen werden und ausserhalb eines Toleranzbereiches liegende Abweichungen als Signal zur vorzeitigen Beendigung des Pressvorganges verwendet werden.

Durch die DE-OS 40'09'608 ist eine Schlagspindelpresse bekannt, bei welcher der Weg des Presstempels am Ende des Presshubes mit Hilfe eines Messwergebers gemessen wird. Der Messwertgeber ist mit einer Mess- und Vergleichseinrichtung verbunden, in welcher das ermittelte Istmass der Steindicke mit dem Sollmass des zu pressenden Formlings verglichen und als Signal zum Abschalten der Presse verwendet wird. Durch einen anschliessenden Messhub des Presstempels wird nach erfolgter Ausdehnung des Formlings ein zweites Istmass ermittelt, das in der Mess- und Vergleichseinrichtung ebenfalls mit dem Sollmass des Formlings verglichen wird. Ergeben sich dabei Werte, die vom Sollmass abweichen, so wird das Mass dieser Abweichung für die Korrektur der Form-Füllmenge des folgenden Pressvorganges verwendet. Auf diese Weise lässt sich der Herstellungsprozess mit relativ geringen Ausschussquoten steuern.

Durch die DE-A1-37'15'077 (Netzsch) ist ein Verfahren zum Steuern einer Presse zum Herstellen von Formlingen aus pulver- oder granulatförmigen Werkstoffen bekannt, bei dem im Verlaufe eines Presshubes die Pressdruckwerte in Abhängigkeit vom Pressweg gemessen werden. Dabei wird ein für den zu messenden Formling gewünschter Verlauf des Pressdruckes in Abhängigkeit vom Pressweg ermittelt und abgespeichert. Die bei den nachfolgenden Pressungen von weiteren Formlingen gemessenen Pressdruckwerte werden mit dem gespeicherten gewünschten Verlauf des Pressdruckes verglichen. Die Steuerung der Presse während der laufenden Pressung und/oder für die nachfolgenden Pressungen wird in Abhängigkeit vom Vergleichsergebnis durchgeführt.

Liegt die am Ende des Pressvorganges festgestellte Abweichung vom Sollmass ausserhalb des Toleranzbereiches, so ist der bereits fertiggestellte Formling Ausschuss und nicht mehr zu gebrauchen. Im Zuge von Recycling- Massnahmen wäre es wünschenswert, die Ausschuss- Formlinge durch Aufbereitung wieder dem Herstellungsprozess zuzuführen und die zerkleinerte Masse in die Form einzufüllen. Dabei ergeben sich aber verschiedene Probleme. Der fertiggepresste Ausschuss- Formling ist sehr hart und lässt sich nur mit einem relativ hohen Kosten- und Zeitaufwand zerkleinern. Ein weiterer, erheblicher Nachteil besteht darin, dass Zusatzstoffe, die der Formfüllmasse vor dem Pressen zugegeben werden, durch den Pressvorgang unbrauchbar geworden bzw. irreversibel ausgehärtet sind. Diese Zusatzstoffe müssen nach der Aufbereitung der Ausschuss- Formlinge bei Wiederverwendung des zerkleinerten Gutes erneut der Formfüllmasse beigemischt werden. Hinzu kommt, dass die unbrauchbar gewordenen Zusatzstoffe als Fremdkörper in der Formfüllmasse enthalten sind und diese verschmutzen. Die Folge davon ist eine Qualitätsminderung des Fertigprodukts. In jedem Fall wäre die Material- Rückführung mit einem erhöhten Aufwand verbunden.

Der Erfindung liegt die Aufgabe zugrunde, die genannten Nachteile zu vermeiden und den Herstellungsprozess weiter zu optimieren, so dass eine Früherkennung eventuell auftretender Mängel möglich wird, bevor entscheidende irreversible Veränderungen in dem zu pressenden Material aufgetreten sind.

Gemäss der Erfindung wird diese Aufgabe dadurch gelöst, dass der Entscheid zur vorzeitigen Beendigung des Pressvorganges zu einem so frühzeitigen Zeitpunkt getroffen wird, zu dem noch keine irreversiblen Vorgänge im zu pressenden Material abgelaufen sind, die einen qualitätsmindernden Einfluss auf das Endprodukt ausüben.

Um bei Pressformen mit mehreren Kavitäten eine Überlastung einzelner Kavitäten, beispielsweise infolge ungleichmässiger Befüllung, zu vermeiden, erfolgt die Beendigung des Pressvorganges bei Abweichungen vom Druck/Weg- Toleranzwert spätestens bei einer Presskraft, die der maximalen Presskraft für eine Kavität entspricht.

Zur Wiederverwendung des Materials von Ausschuss-Formlingen, die durch die vorzeitige Beendigung des Pressvorganges entstanden sind, wird der Ausschuss-Formling zerkleinert bzw. zerkrümelt und anschliessend die Krümelmasse dem zu verpressenden Material wieder zugeführt.

Zur gleichmässigen Verteilung der Krümelmasse in dem zu verpressenden Material wird die Krümelmasse in einer bestimmten, technologisch günstigen Dosierung dem zu verpressenden Material während der Zuführung zur Presse kontinuierlich beigegeben und mit diesem vermischt.

Da die Zusatzstoffe, die dem zu verpressenden Material beigefügt wurden, in der Krümelmasse des Ausschuss-Formlings bei vorzeitiger Beendigung des Pressvorganges noch unbeschadet vorhanden sind, wird die Krümelmasse sofort nach der Zerkrümelung der Formfüllmasse und nach deren Anreicherung mit Zusatzstoffen unmittelbar in die Zuführung zur Presse beigegeben.

Gemäss einem vorteilhaften Ausführungsbeispiel der Erfindung wird der Ausschuss-Formling in eine Zerkleinerungsvorrichtung eingebracht und die zerkleinerte Krümelmasse in einen Sammelbehälter geleitet, der oberhalb eines Förderbandes und in Förderrichtung des Förderbandes gesehen vor einem das zu verpressende Material enthaltenden Materialbehälter angeordnet ist.

Nach einem weiteren Merkmal der Erfindung kann die zerkleinerte Krümelmasse in einen das zu pressende Material enthaltenden Materialbehälter mittels geeigneter Vorrichtung eingestreut bzw. so aufgegeben werden, dass eine Teil-Vermischung der Krümelmasse mit dem Material nach Abzug des Materials durch das Förderband selbsttätig erfolgt ist.

Die mit der Erfindung erzielten Vorteile bestehen insbesondere darin, dass durch die Erfassung des Pressweges und des Pressdruckes bereits am Anfang des Pressvorganges eine Früherkennung von Ausschuss-Formlingen mit der Konsequenz der sofortigen Pressenabschaltung ermöglicht wird. In diesem Stadium des Pressenvorganges befindet sich der Ausschuss-Formling in einem Zustand, der ein für die Qualität des Endproduktes bedenkenloses Recycling zulässt. Dadurch können die Herstellkosten bei gleichbleibender Qualität des Endprodukts gesenkt werden, indem Deponiematerial vermieden und Zykluszeit eingespart werden. Das erfindungsgemässe Verfahren bietet ausserdem auch einen Schutz vor Überbelastungen der Pressform, die beispielsweise bei Überfüllung der Presskavität auftreten können. Dies gilt insbesondere für Pressformen mit mehreren, nebeneinander angeordneten Presskavitäten. Bei Überfüllung einer Kavität würde sich am Anfang des Pressvorganges der gesamte Pressdruck auf diese eine Kavität auswirken, während die anderen Kavitäten nahezu drucklos wären. In diesem Fall können Beschädigungen der Kavität nur durch vorzeitiges Abschalten der Presse bzw. des Pressdruckes verhindert werden. Gleichzeitig kann mit wenigen zusätzlichen Schritten die an sich bekannte Regelung der Füllmenge ergänzt werden.

Die Erfindung ist in der folgenden Beschreibung und der Zeichnung, die ein Ausführungsbeispiel darstellt, näher erläutert. Es zeigen
- Fig. 1: eine schematische Darstellung einer Steinpresse mit Materialzuführung und
- Fig. 2: eine schematische Darstellung der Steuerung des Pressvorganges.

In Fig. 1 ist eine hydraulisch betätigte Steinpresse 1 mit einem feststehenden Unterstempel 2, einem beweglichen Oberstempel 3 und einer auf vertikalen Säulen 4 geführten, ebenfalls beweglichen Pressform 5 dargestellt. Das zu verpressende Material 6, das aus einer körnigen oder pulverförmigen, vornehmlich keramischen Masse besteht, wird über eine Förderleitung 7 einem Materialbehälter 8 zugeführt. Zuvor wurden dem Material 6 verschiedene Zusatzstoffe zur Verbesserung der physikalischen und chemischen Eigenschaften beigemischt. Die Unterseite des Materialbehälters 8 wird durch ein Förderband 9 gebildet, mit dem das Material 6 einer Dosiervorrichtung 10 zugeführt wird. Mit Hilfe der horizontal verschiebbaren Dosiervorrichtung 10 wird das Material 6 in die Pressform 5 eingebracht.

Nach dem Befüllen der Pressform 5 wird der Pressvorgang eingeleitet und der Oberstempel 3 nach unten bewegt. Dabei wird zur gleichmässigen Verdichtung des Materials 6 auch die Pressform 5 um einen Kleineren Betrag abgesenkt, wie in Fig. 2 schematisch dargestellt. Nach Beendigung des Pressvorganges wird der fertiggepresste Formling 11 durch Absenken der Pressform 5 entformt und auf einem horizontalen Tisch 12 mit Hilfe einer Austragsvorrichtung 13 aus der Pressform 5 ausgefahren und abtransportiert (Fig. 1).

Mit dem Beginn des Pressvorganges erfolgt gleichzeitig auch eine Überwachung des Pressweges 14 und des Pressdruckes 15 der Steinpresse 1 (Fig. 2). Durch einen nicht dargestellten Messwertgeber, der in bekannter Weise an der Steinpresse 1 angeordnet ist, wird der Pressweg 14 ständig gemessen und an eine Mess- und Vergleichseinrichtung 16 weitergegeben. Der Pressdruck 15 wird ebenfalls in bekannter Weise gemessen und an die Mess- und Vergleichseinrichtung 16 weitergeleitet. Dort werden die gemessenen Werte durch ein Aufnahmeglied 17 erfasst und in einer weiteren Einrichtung 18 mit einer vorgegebenen Presskurve 19 verglichen. die das Verhältnis von Pressdruck 15 und Pressweg 14 als Sollwert darstellt.

Ergibt der in der Mess- und Vergleichseinrichtung 16 durchgeführte Vergleich Abweichungen vom Druck/Weg-Soliwert bzw. von der vorgegebenen Presskurve 19, die ausserhalb eines Toleranzbereiches 20 liegen, so wird über ein Befehlsglied 21 der Mess- und Vergleichseinrichtung 16 und eine Steuerleitung 22, die zu einer Maschinensteuerung 23 führt, die Steinpresse 1 abgeschaltet und der Pressvorgang vorzeitig beendet. Dies hat zur Folge, dass ein Ausschuss-Formling 24 entsteht, der durch Abschwenken des Tisches 12 in eine Zerkleinerungsvorrchtung 25 eingebracht wird (Fig. 1). In diesem Stadium des Pressvorganges ist das Gefüge des Ausschuss-Formlings 24 noch relativ weich und locker, so dass er sich in der Zerkleinerungsvorrichtung 25 mit geringem Aufwand zerkleinern bzw. zerkrümeln lässt. Über eine Förderleitung 26 wird die Krümelmasse 28 von der Zerkleinerungsvorrichtung 25 in einen Sammelbehälter 27 geleitet, der in Förderrichtung des Förderbandes 9 gesehen vor dem Materialbehälter 8 angeordnet ist. Aus dem Sammelbehälter 27 wird die Krümelmasse 28 in einer bestimmten Dosierung auf das laufende Förderband 9 geschüttet und mit dem Material 6 vermischt. Dabei wird die Vermischung von Krümelmasse 28 und Material 6 in einem technologisch akzeptablen Verhältnis gewählt, um eine gleichmässige Verteilung und Vermischung der Krümelmasse 28, die hinsichtlich ihrer Zusammensetzung und Korngrösse vom Material 6 etwas abweichen kann, zu erreichen. Eine Zugabe von Zusatzstoffen zur Krümelmasse 28 ist nicht erforderlich, da diese Stoffe infolge der vorzeitigen Beendigung des Pressvorganges noch im Ausschuss-Formling 24 ohne Beeinträchtigung ihrer Wirksamkeit vorhanden sind.

Die Krümelmasse 28 kann auch über eine Abzweigleitung 34 direkt in den Materialbehälter 8 eingestreut werden, so dass eine Teil-Vermischung der Krümelmasse 28 mit dem zu verpressenden Material 6 nach Abzug des Materials durch das Förderband 9 selbsttätig erfolgt ist.

Eine weitere, vorteilhafte Anwendungsmöglichkeit des erfindungsgemässen Verfahrens ist dadurch gegeben, dass der Pressdruck automatisch abgeschaltet wird, wenn sich bei der Überwachung eine Überlastung der Pressform infolge eines überhöhten Pressdruckes anzeigt. In gewissen Phasen der Inbetriebnahme der Presse mit einer neuen Form oder einer neuen Materialcharge, beim Ausfahren einer Charge, bei Betriebsunterbrechungen etc. ergeben sich oftmals Unregelmässigkeiten bei der Befüllung der Formkavität, die zu einem erhöhten Pressdruck führen. Dies gilt insbesondere für Pressformen mit mehreren, nebeneinander angeordneten Presskavitäten. Beim Befüllen der Kavitäten kann es vorkommen, dass eine Kavität mit mehr Material als die benachbarte Kavität gefüllt wird. In diesem Fall wird der maximale Pressdruck auf die Kavität mit der grössten Füllmenge ausgeübt. Die Folge davon ist, dass die Wand der Kavität und/oder die Presstempel überlastet und beschädigt werden. Dies führt zu aufwendigen Reparaturen, verbunden mit einem Produktionsausfall. Da in solchen Situationen die Druck/Weg-Kurve ebenfalls nicht dem normalen Verlauf entspricht, wird gemäss der Erfindung auch hier der Pressdruck bei Abweichungen vom Sollwert bzw. von der vorgegebenen Presskurve 19 vorzeitig abgeschaltet und der Pressvorgang beendet. Dadurch ergibt sich auf einfache Art und Weise eine vorteilhafte Formsicherung, die bisher nur auf dem Wege der meist elektronischen Messung der Spannung im Presstempel oder an anderen Presselementen mit einem entsprechenden Aufwand und oftmals ohne ausreichende Zuverlässigkeit erreicht wurde. Die infolge der vorzeitigen Beendigung des Pressvorganges entstandenen Ausschussformlinge werden in gleicher Weise wie bereits beschrieben in den Arbeitszyklus zurückgeführt.

Darüberhinaus gestattet das erfindungsgemässe Verfahren auch die Regulierung der Form-Füllmenge 29, von deren Grösse das Endmass der Höhe bzw. Dicke des Formlings 11 abhängt (Fig. 2). Ergibt der in der Mess- und Vergleichseinrichtung 16 am Ende des Pressvorganges durchgeführte Vergleich Abweichungen von der vorgegebenen Presskurve 19, so wird aufgrund dieser Abweichungen über eine Steuerleitung 30, die zu einem Regler 31 und einem Stellglied 32 führt, eine Korrektur der Form-Füllmenge 29 für den folgenden Pressvorgang durchgeführt. Bei vorzeitiger Beendigung des Pressvorganges werden die ermittelten Abweichungen, die zur Pressenabschaltung geführt haben, auf das Ende des Pressvorganges hochgerechnet und zur Korrektur der Form-Füllmenge 29 für den folgenden Pressvorgang verwendet. Die Regulierung der Form-Füllmenge 29 erfolgt in bekannter Weise mit Hilfe einer Füllmengenverstelleinrichtung 33. Die Änderung der Form-Füllmenge Kann beispielsweise durch Verschieben der Pressform 5 nach oben oder nach unten erreicht werden.

## Patentansprüche

1. Verfahren zur Steuerung und/oder Regelung des Pressvorganges einer Steinpresse zur Herstellung von Formlingen aus rieselfähigen Massen, insbesondere feuerfeste, keramische Massen, mit einer Mess- und Vergleichseinrichtung zur Ermittlung von Sollwert-Abweichungen der Pressparameter, die zur Steuerung des Pressvorganges verwendet werden, wobei der Pressdruck (15) und der Pressweg (14) vom Anfang des Pressvorganges an gemessen und mit einem oder mehreren vorgegebenen Druck/Weg- Sollwerten bzw. einer Presskurve (19) verglichen werden und ausserhalb eines Toleranzbereiches (20) liegende Abweichungen als Signal zur vorzeitigen Beendigung des Pressvorganges verwendet werden, dadurch **gekennzeichnet,** dass der Entscheid zur vorzeitigen Beendigung des Pressvorganges zu einem so frühzeitigen Zeitpunkt getroffen wird, zu dem noch keine irreversiblen Vorgänge im zu pressenden Material abgelaufen sind, die einen qualitätsmindernden Einfluss auf das Endprodukt ausüben.

2. Verfahren nach Anspruch 1, dadurch **gekennzeichnet,** dass bei einer Pressform mit mehreren Kavitäten die Beendigung des Pressvorganges infolge einer Abweichung vom Druck/Weg- Sollwert spätestens bei einer Presskraft erfolgt, die der maximalen Presskraft für eine Kavität entspricht.

3. Verfahren nach Anspruch 1 oder 2, dadurch **gekennzeichnet,** dass der bei vorzeitiger Beendigung des Pressvorganges entstandene Ausschuss- Formling (24) zerkleinert bzw. zerkrümelt wird und anschliessend die Krümelmasse (28) dem zu verpressenden Material (6) wieder zugeführt wird.

4. Verfahren nach Anspruch 3, dadurch **gekennzeichnet,** dass die Krümelmasse (28) in einer bestimmten, technologisch günstigen Dosierung dem zu verpressenden Material (6) während der Zuführung zur Steinpresse (1) kontinuierlich beigegeben wird.

5. Verfahren nach Anspruch 3 oder 4, dadurch **gekennzeichnet,** dass die Krümelmasse (28) sofort nach der Zerkrümelung der Formfüllmasse und nach deren Anreicherung mit Zusatzstoffen unmittelbar in die Zuführung zur Presse beigegeben wird.

6. Vorrichtung zur Durchführung des Verfahrens nach einem der Ansprüche 1 bis 5, dadurch **gekennzeichnet,** dass ein Ausschuss- Formling (24) in eine Zerkleinerungsvorrichtung (25) eingebracht und die zerkleinerte Krümelmasse (28) in einen Sammelbehälter (27) geleitet wird, der oberhalb eines Förderbandes (9) und in Förderrichtung des Förderbandes gesehen vor einem das zu verpressende Material (6) enthaltenden Materialbehälter (8) angeordnet ist.

7. Vorrichtung nach Anspruch 6, dadurch **gekennzeichnet,** dass die zerkleinerte Krümelmasse (28) in einen das zu verpressende Material (6) enthaltenden Materialbehälter (8) mittels geeigneter Vorrichtung eingestreut bzw. so aufgegeben wird, dass eine Teil- Vermischung der Krümelmasse (28) mit dem Material (6) nach Abzug des Materials durch das Förderband (9) selbsttätig erfolgt ist.

## Claims

1. Process for controlling and/or regulating the moulding process carried out by a block machine for producing formed bodies from pourable masses, in particular, refractory ceramic masses, comprising a measuring and comparison means for determining deviations from the set values of the moulding parameters which can be used for controlling the moulding process, the moulding pressure (15) and the press stroke (14) being measured from the beginning of the moulding process and being compared with one or more predetermined pressure/stroke set values or with a moulding curve (19) and deviations beyond a tolerance range (20) being used as a signal for prematurely ending the moulding process, characterised in that the decision to end the moulding process prematurely is taken at such an early point that the material to be moulded has not yet undergone any irreversible processes having an adverse effect on the quality of the final product.

2. Process according to claim 1, characterised in that, in the case of a mould with a plurality of cavities, the moulding process is ended as a result of a deviation from the pressure/stroke set value at the latest at a moulding pressure corresponding to the maximum moulding pressure for a cavity.

3. Process according to claim 1 or claim 2, characterised in that the rejected formed body (24) resulting from premature ending of the moulding process is ground or crumbled and then the crumbly mass (28) is returned to the material (6) to be moulded.

4. Process according to claim 3, characterised in that the crumbly mass (28) is added continuously to the material (6) to be moulded as it is supplied to the block machine (1) by means of specific, technologically advantageous metering.

5. Process according to claim 3 or claim 4, characterised in that the crumbly mass (28) is added directly to the supply to the machine immediately after crumbling of the moulding compound and after it has been enriched with additives.

6. Device for carrying out the process according to one of claims 1 to 5, characterised in that a rejected formed body (24) is introduced into a grinding device (25) and the ground crumbly mass (28) is advanced to a collecting tank (27) arranged above a belt conveyor (9) and upstream of a material tank (8) containing the material (6) to be moulded as viewed in the feed direction of the belt conveyor.

7. Device according to claim 6, characterised in that the ground crumbly mass (28) is fed into or added to a material tank (8) containing the material (6) to be moulded by means of a suitable device in such a manner that the crumbly mass (28) is automatically partially mixed with the material (6) once the material has been discharged by the belt conveyor (9).

## Revendications

1. Procédé pour commander et/ou régler le processus de moulage d'une machine à blocs destinée à fabriquer des briques crues à partir de masses coulantes, notamment de masses en céramique ignifuges, comprenant un dispositif de mesure et de comparaison destiné à déterminer des écarts entre les valeurs de consigne des paramètres de moulage qui sont utilisés pour commander le processus du moulage, la pression de moulage (15) et la course de la machine (14) étant mesurées au début du processus du moulage et comparées à une ou plusieurs valeurs de consigne de pression/course préalablement donné(e)s ou à une courbe de moulage (19), et des écarts situés en dehors d'un domaine de tolérances (20) étant utilisés comme signal pour achever par anticipation le processus de moulage, caractérisé en ce que la décision d'achever par anticipation le processus de moulage est prise si tôt, que la matière à mouler n'a pas encore subi de transformations irréversibles qui diminuent la qualité du produit final.

2. Procédé selon la revendication 1, caractérisé en ce que, dans le cas d'un moule présentant plusieurs cavités, le processus de moulage se termine par suite d'un écart par rapport à la valeur de consigne de pression/course au plus tard lorsque la force de compression correspond à la force de compression maximale pour une cavité.

3. Procédé selon la revendication 1 ou 2, caractérisé en ce que la brique de rebut (24) résultant de l'arrêt anticipé du processus de moulage est respectivement concassée et émiettée, puis les fragments (28) sont à nouveau mélangés à la matière à mouler (6).

4. Procédé selon la revendication 3, caractérisé en ce que les fragments (28) sont mélangés en continu à la matière à mouler (6) pendant l'alimentation de la machine à blocs (1) dans une certaine proportion qui est favorable du point de vue technologique.

5. Procédé selon la revendication 3 ou 4, caractérisé en ce que, immédiatement après avoir émietté la matière de remplissage des moules et après y avoir ajouté des additifs, les fragments (28) sont directement mélangés à la matière alimentant la machine.

6. Dispositif destiné à mettre en oeuvre le procédé selon l'une des revendications 1 à 5, caractérisé en ce qu'une brique de rebut (24) est introduite dans un concasseur (25) et les fragments émiettés (28) sont acheminés dans un collecteur (27) qui est placé au-dessus d'une bande transporteuse (9) et devant un réservoir (8) contenant la matière à mouler (6) vu dans le sens d'avancement de la bande transporteuse.

7. Dispositif selon la revendication 6, caractérisé en ce que les fragments émiettés (28) sont collectés dans un réservoir (8) contenant la matière à mouler (6) au moyen d'un dispositif approprié ou alimentent la machine de telle façon que, une fois emportés par la bande transporteuse (9), une partie des fragments (28) se mélange automatiquement à la matière (6).
